# FASCICULE DE BREVET EUROPEEN

(11) **EP 0 217 680 B1**
(45) Date de publication et mention de la délivrance du brevet: **29.11.1989**
(21) Numéro de dépôt: 86400971.7
(22) Date de dépôt: 06.05.1986
(51) Int. Cl.: H04R 1/44

(54) **Transducteur piézo-électrique de type tonpilz utilisable alternativement comme émetteur et comme récepteur à large bande**
Piezoelektrischer Wandler vom Tonpilz-Typ, welcher entweder als breitbandiger Sender oder Empfänger benutzt werden kann
Piezoelectric transducer of the Tonpilz type for use either as a wideband transmitter or as a receiver

(30) Priorité: 10.05.1985 FR 8507081
(43) Date de publication de la demande: 08.04.1987
(73) Titulaire: ETAT-FRANCAIS représenté par le DELEGUE GENERAL POUR L'ARMEMENT (DPAG), F-75996 Paris Armées (FR)
(72) Inventeur: Tocquet, Bernard, F-83110 Sanary (FR); Pohlenz, Charles, F-83140 Six Fours Les Plages (FR); Boucher, Didier, F-83140 Six Fours les Plages (FR)

(56) Documents cités:
- US-A- 3 992 694
- PATENTS ABSTRACTS OF JAPAN, vol. 3, no. 113 (E-139), 19 septembre 1979, page 10 E 139; & JP-A-54 89 721 (NIPPON DENKI K.K.) 17-07-1979

## Description

La présente invention a pour objet l'utilisation d'un même transducteur piézo-électrique de type Tonpilz alternativement comme émetteur sur une ou plusieurs fréquences de résonance et comme récepteur à large bande passante.

Le secteur technique de l'invention est celui de la construction des sonars.

Les antennes émettrices de sonars à grande puissance sont constituées généralement d'une pluralité de transducteurs de type Tonpilz qui comportent un moteur constitué par un empilage de plaquettes piézo-électriques intercalées entre un pavillon qui est au contact de l'eau et une contremasse.

A l'émission, ces transducteurs sont excités par un émetteur électronique qui émet une tension oscillante de plusieurs milliers de volts sur une ou plusieurs fréquences bien déterminées qui sont les fréquences de résonance des transducteurs.

Il est intéressant de pouvoir utiliser les mêmes antennes de sonar alternativement comme antennes émettrices et comme antennes d'écoute destinées à capter des ondes sonores par exemple pour détecteur la présence d'un navire (voir US-A 3 992 694). Toutefois, les ondes à capter peuvent avoir n'importe quelle fréquence sonore et pour qu'une antenne d'écoute ait des performances acceptables, il faut donc qu' elle puisse capter avec une bonne sensibilité des ondes dans une large bande de fréquences couvrant pratiquement toute la bande utile des fréquences sonores, c'est-à-dire entre 1 KHz et 16 KHz.

Une solution a été décrite dans la demande de brevet FR 2 570 916 publiée le 28.03.86, selon laquelle on obtenait un transducteur multifréquence de type Tonpilz pouvant émettre ou recevoir dans plusieurs bandes passantes, en intercalant entre les plaquettes piézo-électriques et le conducteur commun par lequel transite la tension d'excitation ou de sortie, des circuits pondérateurs de phase et en commutant ces circuits au moyen d'une unité logique selon les bandes passantes que l'on désire obtenir.

Cette solution antérieure conduit à des dispositifs complexes. De plus, elle permet-seulement d'obtenir plusieurs bandes passantes séparées par des bandes de fréquence dans lesquelles la sensibilité du transducteur est mauvaise et un tel transducteur ne permet pas de construire des antennes d'écoute permettant de couvrir une très large bande englobant la quasi totalité des fréquences sonores utiles avec une bonne sensibilité.

De plus, les antennes connues, qui sont utilisées pour émettre et pour recevoir doivent comporter des commutateurs qui permettent d'isoler alternativement l'émetteur et le récepteur.

L'objectif de la présente invention est de procurer des moyens relativement simples qui permettent d'utiliser les mêmes transducteurs de type Tonpilz pour composer des antennes de sonar qui peuvent être utilisées soit comme antennes émettrices sur une ou plusieurs fréqneces de résonance bien déterminées, soit comme antennes d'écoute ayant une large bande passante qui englobe pratiquement toutes les fréquences utiles sans avoir à utiliser des commutateurs.

Cet objectif est atteint au moyen d'un procédé selon lequel on connecte au moins une plaquette piézo-électrique qui est située dans l'alignement de l'empilage de plaquettes d'un transducteur piézo-électrique de type Tonpilz, d'une part, sur un récepteur électronique et, d'autre part, à la masse à travers deux diodes montées en opposition.

Un transducteur piézo-électrique de type Tonpilz selon l'invention comporte au moins une plaquette piézo-électrique qui est placée dans l'alignement de l'empilage de plaquettes intercalé entre la contremasse et le pavillon et qui est intercalée entre deux électrodes dont l'une est connectée à la masse et l'autre est connectée en parallèle sur un récepteur électronique et à la masse à travers deux diodes montées en opposition.

Selon une caractéristique de l'invention, l'empilage d'un transducteur piézo-électrique selon l'invention comporte une pluralité de couples de plaquettes piézo-électriques identiques, et les électrodes de tous les couples de plaquettes, à l'exception d'un seul, sont connectées en parallèle alternativement sur un conducteur commun branché à un émetteur et sur un conducteur commun de mise à la masse, et l'électrode située entre les deux plaquettes du dernier couple est connectée sur le conducteur commun branché à un émetteur, et les deux électrodes situées de part et d'autre du dernier couple sont connectées en parallèle sur un récepteur électronique et, à travers deux diodes montées en sens inverse, sur ledit collecteur commun de mise à la masse, le dernier couple étant séparé du couple voisin et de la contremasse par un isolant.

De préférence, le dernier couple est celui qui est adajacent à la contremasse.

Selon un autre mode de réalisation, un transducteur selon l'invention comporte un couple de plaquettes piézo-électrique plus minces que les plaquettes émettrices, qui est intercalé entre la contremasse et l'empilage de plaquettes émettrices, et l'électrode située entre ces deux plaquettes est connectée, d'une part, sur un récepteur électronique et, d'autre part, à la masse à travers deux diodes (D1, D2) montées en opposition, les deux électrodes situées de part et d'autre du couple de plaquettes étant connectées à la masse.

L'invention a pour résultat des transducteurs de type Tonpilz permettant de construire des antennes de sonar pouvant être utilisées, soit comme antennes émettrices à grande puissance sur une ou plusieurs fréquences de résonance bien déterminées, soit comme antennes d'écoute dans une large bande de fréquences.

Des mesures ont montré qu'un transducteur selon l'invention dans lequel on utilise à la réception uniquement le couple de plaquettes adjacent à la contremasse a une bonne sensibilité à la réception qui reste sensiblement uniforme dans une plage de fréquences comprise entre 2 KHz et 14 KHz et peut donc être utilisé pour construire des antennes d'écoute.

Le coût de construction, l'encombrement et le poids d'une antenne émettrice-réceptrice selon l'invention est sensiblement le même que celui d'une antenne émettrice ayant les mêmes performances à l'émission.

La description suivante se réfère aux dessins annexés qui représentent, sans aucun caractère limitatif, des exemples de réalisation de la présente invention.

La figure 1 est une représentation schématique d'un transducteur selon l'invention.

La figure 2 est un schéma électronique d'un dispositif selon la figure 1.

Les figure 3, 4 et 5 représentent des variantes de transducteurs émetteurs-récepteurs selon l'invention.

Les figures 6 et 7 sont des graphiques représentant la sensibilité à la réception d'un transducteur résonnant de type Tonpilz traditionnel et d'un transducteur selon l'invention.

La figure 1 représente un transducteur piézo-électrique de type Tonpilz composé d'un moteur placé entre un pavillon 2 et une contremasse 3. Le moteur est composé d'empilage 1 de couples de plaquettes piézo-électriques identiques 4 séparées par des électrodes 5.

Un tel transducteur est utilisé comme élément d'une antenne émettrice de sonar. Pour une telle utilisation, les électrodes positives situées entre les deux plaquettes de chaque couple sont connectés en parallèle par un conducteur 10a sur la sortie d'un oscillateur électronique 6, tandis que les électrodes négatives situées de part et d'autre des plaquettes de chaque couple sont connectées en parallèle à la masse par un conducteur 10b.

Un tel transducteur dit résonnant est utilisé pour émettre sur des fréquences bien déterminées qui correspondent à des fréquences de résonance.

Il n'est donc pas possible d'utiliser un tel transducteur pour construire une antenne d'écoute de sonar destinée à détecter des ondes sonores sur une large bande englobant plusieurs octaves dans les fréquences sonores.

La figure 1 représente schématiquement un montage qui permet d'utiliser le même transducteur, soit comme émetteur résonant à forte puissance, soit comme récepteur d'écoute à large bande passante.

A cet effet, l'un des couples de plaquettes piézo-électriques faisant partie de l'empilage 1 et, de préférence, le couple 8a, 8b, le plus voisin de la contremasse 3, est isolé électriquement du couple voisin et de la contremasse par un film ou une couche isolante 7, ayant un pouvoir isolant de quelques volts seulement.

Les deux électrodes 5b, situées de part et d'autre du couple de plaquettes 8a et 8b, sont connectées sur un récepteur électronique 9. De plus, elles sont connectées, à travers deux diodes D1, D2 montées en sens inverse, sur un conducteur 10b qui est à la masse et sur lequel sont connectées en parallèle les électrodes négatives situées entre les couples de plaquettes autres que le couple 8a et 8b. L'électrode 5a située entre les plaquettes 8a et 8b est branchée sur le conducteur 10a.

Le fonctionnement est le suivant.

A l'émission, l'oscillateur 6 émet une tension oscillante de l'ordre du kilovolt. La chûte de tension dans les deux diodes D1 et D2, qui est de l'ordre de 1 volt, est négligeable par rapport à la tension d'excitation et tous les couples de plaquettes du moteur sont excités électriquement.

A la réception, le pavillon 2 reçoit les ondes et celles-ci font osciller l'ensemble des couples de plaquettes piézo-électriques. On capte uniquement la tension oscillante engendrée par le couple de plaquettes 8a, 8b, qui est une tension de l'ordre du mi- crovolt qui ne peut donc franchir les diodes D1 et D2 et qui est envoyée directement sur le récepteur 9. A la réception, les diodes D1 et D2 déconnectent donc automatiquement le couple 8a, 8b, qui est utili- - sé comme récepteur, du reste du moteur piézo-électrique qui est utilisé lors de l'émission.

La figure 1 représente un exemple préférentiel dans lequel on utilise pour la réception, le couple de plaquettes 8a, 8b le plus voisin de la contremasse. Il est précisé qu'on pourrait également utiliser à la réception un couple de deux plaquettes situé ailleurs dans l'empilement ou même un couple de plusieurs paires de plaquettes piézo-électriques.

Toutefois, l'expérience montre qu'il est plus avantageux d'utiliser à la réception le couple de plaquettes le plus voisin de la contremasse car c'est celui qui présente la courbe de sensibilité la plus uniforme sur une largeur de bande s'étendant sur trois octaves entre 2 KHz et 16 KHz.

La figure 2 est un schéma des circuits électriques d'un dispositif selon la figure 1.

Sur ce schéma, les n couples de plaquettes piézo-électriques numérotés de 1 à n, en allant de la contremasse au pavillon sont représentés sous forme de schéma équivalent par un générateur de tension e1 ... à en, monté en série avec une impédance constituée par une self S1... à Sn, un condensateur C1 à Cn et une résistance R1 à Rn. Le condensateur Co représente la capacité bloquée équivalente aux capacités des couples de plaquettes 1 à n. La self Lpo est une self d'adaptation d'impédance.

Les couples 2 à n sont montés en parallèle entre les conducteurs 10a et 10b, qui sont connectés aux bornes du secondaire d'un transformateur de liaison T dont le primaire est connecté sur la sortie d'un oscillateur comportant des transistors T1, T2, T3 et T4, montés en commutateur en H. Un tel oscillateur se met en court-circuit, lorsqu'il n'oscille pas, par les transistors T2 et T4 potentiellement conducteurs.

On retrouve sur la partie droite de la figure 2 un couple 1 de plaquettes piézo-électriques qui est le couple 8a, 8b de la figure 1 et qui est représenté par son schéma équivalent e1, R1, C1, S1, montés en parallèle avec une capacité C'o.

Le couple 1 est connecté, d'une part, sur le conducteur 10a et, d'autre part, à travers les deux diodes D1 et D2 sur le conducteur 10b. Le point 11 intermédiaire entre les deux diodes et le couple est connecté par un câble blindé sur un récepteur électronique 9.

Lorsque le transducteur fonctionne en émetteur, tous les couples 1 à n sont excités et le récepteur 9 reçoit seulement une tension égale à la chûte de tension dans les diodes D1 et D2 qu'il peut supporter.

Il n'est donc pas nécessaire de le déconnecter au moyen d'un commutateur. Lorsque le transducteur fonctionne en récepteur, le conducteur 10a est mis à la masse à travers l'enroulement secondaire car l'oscillateur est en court-circuit et le récepteur reçoit la tension oscillante délivrée par le couple 1 tandis que les tensions délivrées par les autres couples sont arrêtées par les diodes D1 et D2. Le schéma selon la figure 2 montre que dans le cas où l'émetteur 6 est du type comportant des commutateurs en H qui se mettent en court-circuit lorsque l'oscillateur n'oscille plus, on peut utiliser un même couple alternativement comme émetteur et comme récepteur sans qu'il soit nécessaire de prévoir un commutateur pour déconnecter alternativement les circuits électroniques de l'émetteur et du récepteur.

Les figures 1 et 2 représentent un dispositif dans lequel le couple 1 de plaquettes piézo-électriques situé contre la contremasse est utilisé alternativement pour émettre ou pour recevoir.

Cette solution présente l'avantage que le couple 1 est utilisé pour l'émission mais elle implique que ce couple 1 soit identique aux autres couples de plaquettes.

La figure 3 représente une variante de réalisation.

On retrouve sur cette figure un transducteur résonant de type Tonpilz avec son moteur 1, son pavillon 2 et sa contremasse 3.

Dans ce mode de réalisation, l'empilement de plaquettes piézo-électriques 1 comporte, en plus de l'empilement de couples de plaquettes 4, qui constituent le moteur de l'émetteur, un ou plusieurs couples de plaquettes piézo-électriques 12a, 12b placées entre la contremasse 3 et l'empilement 1. Avantageusement, on utilise un seul couple de plaquettes 12a, 12b plus minces que les autres plaquettes.

Les électrodes positives situées entre deux plaquettes d'un même couple de plaquettes 4 et les électrodes négatives situées de part et d'autre de chaque couple de plaquettes 4, sont connectées de façon connue, en parallèle sur deux conducteurs 10a, 10b. Le conducteur 10b est à la masse. Le conducteur 10a est connecté sur un émetteur électronique 6.

Le couple de plaquettes 12a, 12b comporte deux électrodes négatives 14a, 14b situées de part et d'autre du couple, qui sont connectées à la masse et une électrode positive 15 qui est située entre les deux plaquettes et qui est connectée sur un récepteur 9.

Bien que les plaquettes 12a et 12b soient distinctes des plaquettes 4 de l'émetteur, elles ne constituent pas un hydrophone distinct de l'émetteur car il se produit une interaction entre elles. Pendant l'émission, les plaquettes émettrices 4 se déforment en oscillant et elles compriment et décompriment les plaquettes 12a et 12b qui émettent alors une tension oscillante relativement élevée qui détériorerait le récepteur 9 si elle lui était transmise. Pour éviter ce risque, sans avoir à utiliser un commutateur qui déconnecterait le récepteur pendant l'émission, on intercale entre l'entrée du récepteur 9 et la masse, deux diodes D3 et D4, montées tête-bêche, de sorte que la tension aux bornes du récepteur est limitée à la tension de seuil des diodes.

La figure 4 représente une variante de réalisation d'un dispositif selon la figure 3. Les éléments homologues sont représentés par les mêmes repères sur les deux figures.

Dans cette variante, un couple de plaquettes piézo-électriques 12a, 12b, montées en opposition, est ajouté au delà de la contremasse 3 d'un transducteur résonnant de type Tonpilz. L'électrode 15 située entre les deux plaquettes 12a et 12b est connectée sur un récepteur 9 et deux diodes D3 et D4 sont montées en opposition entre l'entrée du récepteur et la masse. Les électrodes 14a et 14b, situées de - part et d'autre des plaquettes 12a et_{.}12b sont reliées à la masse.

La figure 5 représente une variante de réalisation d'un dispositif selon la figure 4, dans lequel on a remplacé le couple de plaquettes piézo-électriques 12a, 12b par une seule plaquette 12, ce qui permet d'obtenir à la réception une courbe de sensibilité encore plus plate et une bande passante plus large.

Les figures 6 et 7 sont des graphiques représentant en abscisses les fréquences entre 0 et 20 KHz et en ordonèes la sensibilité Sh exprimée en décibels en prenant comme référence 1 volt par micro- pascal.

La figure 6 est une courbe de sensibilité d'un transducteur résonnant de type Tonpilz dans un montage classique, dans lequel tous les couples de céramiques sont connectés en parallèle. On voit clairement sur cette figure que la sensibilité présente un pic très accusé pour une fréquence de 2.650 Hz qui est une fréquence de résonance et présente des creux très prononcés pour des fréquences de 5.350 Hz; 9.550 Hz, 12.350 Hz et 18.950 Hz. Un tel transducteur ne peut pas être utilisé dans une antenne d'écoute à large bande passante.

La figure 7 représente la courbe de sensibilité à la réception mesurée sur un transducteur Tonpilz conforme aux figures 1 et 2, dans lequel on a utilisé pour la réception uniquement le couple de plaquettes piézo-électriques voisin de la contremasse. On voit que dans toute la bande de fréquence située entre 2 KHz et 14 KHz, on obtient une sensibilité Sh à peu près uniforme et supérieure à - 180 db et un tel transducteur peut être utilisé comme élément constitutif d'une antenne d'écoute permettant de détecter des ondes acoustiques à basse fréquence entre 2 KHz et 14 KHz, qui est la plage utile dans les applications sous-marines.

La figure 7 représente la sensibilité mesurée sur un seul transducteur, sans aucun circuit électronique d'amortissement. La courbe de sensibilité d'une antenne d'écoute composée d'une pluralité de transducteurs et comportant des circuits d'amortissement est encore plus uniforme grâce à l'effet de lissage dû à l'antenne.

La figure 7 représente les performances d'écoute d'un transducteur selon les figures 1 et 2 dans lequel on utilise pour l'écoute un des couples de plaquettes faisant partie de l'empilement émetteur.

L'expérience montre que l'on obtient des courbes de sensibilité encore plus uniformes si l'on utilise à la réception, soit un couple spécifique de plaquettes plus minces selon les variantes des figures 3 et 4, soit une seule plaquette plus mince selon la variante de la figure 5.

Les variantes selon les figures 4 et 5 présentent, en outre, l'avantage qu'elles peuvent être adaptées sur des transducteurs existants et qu'elles facilitent l'entretien.

Les variantes selon les figures 3, 4 et 5 présentent également l'avantage qu'elles peuvent être utilisées avec un émetteur de n'importe quel type tandis que les variantes selon les figures 1 et 2 ne peuvent être utilisées sans commutateur externe qu'avec des émetteurs comportant un commutateur en H qui sont en court-circuit lorsqu'ils n'émettent pas.

## Revendications

1. Transducteur piézo-électrique de type Tonpilz comportant un empilage (1) de couples de plaquettes piézo-électriques (4) disposées entre un pavillon (2) et une contremasse et séparées entre elles par des électrodes (5) et un émetteur électronique (6) qui est connecté en parallèle sur les électrodes pour émettre sur une ou plusieurs fréquences de résonance comportant au moins une plaquette piézo-électrique (8a, 8b, 12a, 12b) placée dans l'alignement de l'empilage et située entre deux électrodes dont l'une est connectée à la masse et l'autre connectée en parallèle sur un récepteur électronique (9) et à la masse à travers deux diodes (D1, D2) montées en opposition, transducteur caractérisé en ce que l'empilage (1) comporte une pluralité de couples de plaquettes piézo-électriques (4) identiques, et en ce que les électrodes (5) de tous les couples de plaquettes, à l'exception d'un seul, sont connectées en parallèle alternativement sur un conducteur commun (10a) branché à un émetteur (6) et sur un conducteur commun (10b) de mise à la masse, et en ce que l'électrode (5a) située entre les deux plaquettes (8a, 8b) du dernier couple est connectée sur le conducteur commun (10a), branché à un émetteur (6), et en ce que les deux électrodes (5b) situées de part et d'autre des plaquettes sont connectées en parallèle sur un récepteur électronique (9) et, à travers deux diodes (D1, D2) montées en sens inverse, sur le collecteur commun (10b) de mise à la masse, et en ce que le dernier couple est séparé du couple voisin et de la contremasse par un isolant (7).

2 - Transducteur selon la revendication 1, caractérisé en ce que le dernier couple de plaquettes piézo-électriques (8a, 8b) est le couple adjacent à la contremasse (3).

3 - Transducteur selon la revendication 1, caractérisé en ce qu'il comporte un couple de plaquettes (12a, 12b) plus minces que les plaquettes émettrices (4), qui est intercalé entre la contremasse (3) et l'empilage (1) de plaquettes émettrices (4), et en ce que l'électrode (15) située entre ces deux plaquettes (12a, 12b) est connectée d'une part, sur un récepteur électronique (9) et, d'autre part, à la masse à travers deux diodes (D3, D4) montées en opposition, et en ce que les deux électrodes (14a, 14b) situées de part et d'autre du couple de plaquettes sont connectées à la masse.

4 - Transducteur selon la revendication 1, caractérisé en ce qu'il comporte au moins une plaquette (12, 12a, 12b), plus mince que les plaquettes (4) de l'empilage (1) qui est située du côté de la contremasse (3) opposé à 1' empilage (1) de plaquettes émettrices (4), et en ce que l'électrode (15), qui est située du côté opposé à la contremasse, est connectée, d'une part,sur un récepteur électronique (9) et, d'autre part, à la masse à travers deux diodes (D1, D2) montées en opposition et en ce que l'électrode (14b) que est au contact de la contremasse est connectée à la masse.

## Patentansprüche

1. Piezoelektrischer Ultraschallschwinger des Tonpilz-Types bestehend aus einem Stapel (1) von piezoelektrischen Plättchenpaaren (4), die zwischen einem Schalltrichter (2) und einer Gegenmasse (3) angeordnet sind und untereinander durch Elektroden (5) getrennt sind, wobei diese Elektroden in Parallelschaltung mit einem auf einer oder mehreren Resonanzfrequenzen arbeitenden elektronischen Sender (6) verbunden sind, sowie aus mindestens einem, im Stapel eingereihten und zwischen zwei unmittelbar an der Systemmasse bzw. an einem elektronischen Empfänger (9) sowie an der Systemmasse über zwei gegenseitig gekoppelten Dioden (D1, D2) verbundenen Elektroden angeordneten, piezoelektrischen Plättchen (8a, 8b, 12a, 12b), Ultraschallschwinger dadurch gekennzeichnet, daß der Stapel (1) aus mehreren identischen piezoelektrischen Plättchenpaaren (4) besteht und daß die Elektroden (5) sämtlicher Plättchenpaare, mit Ausnahme eines einzigen Paares, wechselweise an einem gemeinsamen mit einem Sender (6) verbundenen Leiter (5) und an einem anderen mit der Systemmasse verbundenen Leiter (10a) parallel angeschlossen sind sowie daß die zwischen beiden Plättchen (8a, 8b) des letzten Plättchenpaares befindlichen Elektrode (5a) mit dem gemeinsamen Leiter (10a) und dadurch mit dem Sender (6) verbunden ist und daß die jenseits der beiden Plättchen befindlichen Elektroden (5b) parallel an einem elektronischen Empfänger (9) sowie über zwei gegenseitig gekoppelte Dioden (D1, D2) an dem gemeinsamen Massenleiter (10b) angeschlossen sind, und daß das letzte Plättchenpaar vom benachbarten Paar und von der Gegenmasse durch einen Isolierstoff (7) getrennt ist.

2. Ultraschallschwinger nach Anspruch 1, dadurch gekennzeichnet, daß das letzte piezoelektrische Plättchenpaar (8a, 8b) unmittelbar gegen die Gegenmasse (3) angeordnet ist.

3. Ultraschallschwinger nach Anspruch 2, dadurch gekennzeichnet, daß er aus einem Plättchenpaar (12a, 12b) besteht, dessen Plättchen dünner als die Sendeplättchen (4) sind und das zwischen der Gegenmasse (3) und dem Stapel (1) der Sendeplättchen (4) angeordnet ist, und daß die zwischen diesen beiden Plättchen (12a, 12b) angeordnete Elektrode (15) einerseits einem elektronischen Empfänger (9) und andererseits der Systemmasse über zwei gegeneinander gekoppelten Dioden (D3, D4) angeschlossen ist sowie daß die beiden jenseits des Plättchenpaares angeordneten Elektroden (14a, 14b) unmittelbar mit der Systemmasse verbunden sind.

4. Ultraschallschwinger nach Anspruch 1, dadurch gekennzeichnet, daß er mindestens aus einem Plättchen (12, 12a, 12b) besteht, das dünner als die Plättchen (4) des Stapels (1) ist und gegenüber des Stapels (1) der Sendeplättchen (4) auf Seite der Gegenmasse (3) angeordnet ist, und daß die Elektrode (15), die an der gegenüberliegenden Seite der Gegenmasse angeordnet ist, einerseits einem elektronischen Empfänger (9) und andererseits der Systemmasse über zwei gegeneinander gekoppelten Dioden (D1, D2) angeschlossen ist, sowie daß die an der Gegenmasse liegende Elektrode (14b) unmittelbar mit der Systemmasse verbunden sind.

## Claims

1. Tonpilz type piezoelectric transducer including a stack 1 of piezoelectric segment pairs 4 aligned between a horn 2 and a countermass and separated by electrodes 5 and an electronic emitter 6 that is connected in parallel with said electrodes to emit in one or more resonant frequencies, including at least one piezoelectric segment 8a, 8b, 12a, 12b placed in the stack 1 and located between two electrodes, one of which is connected to ground and the other of which is connected in parallel with an electronic receiver 9 and to ground through two diodes D1, D2 mounted in opposition, wherein the stack 1 includes a plurality of identical piezoelectric segment pairs 4, and wherein the electrodes 5 of all the segment pairs except one are connected in parallel alternately to one common conductor 10a coupled to an emitter 6 and to one common grounded conductor 10b, and wherein the electrode 5a between the two segments 8a, 8b of the last pair is connected to the common conductor 10a, coupled to an emitter 6, and wherein the two electrodes 5b to either side of the segments are connected in parallel with an electronic receiver 9 and, through two diodes D1, D2 in opposition, to the common ground collector 10b, and wherein the last pair is separated from the next pair and from the countermasse by an insulator 7.

2. Transducer claimed in claim 3 wherein the last pair of piezoelectric segments 8a, 8b is the pair adjacent to the countermass 3.

3. Transducer claimed in claim 2 wherein it includes a pair of segments 12a, 12b thinner than the emitter segments 4, and wherein electrode 15, placed between these two segments 12a, 12b, is connected to an electronic receiver 9 and to ground through diodes D3, D4 mounted in opposition, and wherein the two electrodes 14a, 14b to either side of the pair of segments are connected to ground.

4. Transducer claimed in claim 2, wherein it includes at least one segment 12a, 12b thinner than the emitter segments 4 and placed between the countermass 3 and the stack 1 of emitter segments 4, and wherein electrode 15, placed between these two segments 12a, 12b, is connected to an electronic receiver 9 and to ground through diodes D3, D4 mounted in opposition, and wherein the two electrodes 14a, 14b to either side of the pair of segments are connected to ground.
